# EUROPÄISCHE PATENTSCHRIFT

(11) **EP 0 702 133 B1**
(45) Veröffentlichungstag und Bekanntmachung des Hinweises auf die Patenterteilung: **03.11.1999**
(21) Anmeldenummer: 95112255.5
(22) Anmeldetag: 04.08.1995
(51) Int. Cl.: F01L 13/06

(54) **Motorbremse für eine Dieselbrennkraftmaschine**
Engine brake for a diesel engine
Frein moteur pour moteur diesel

(30) Priorität: 19.09.1994 DE 4433258
(43) Veröffentlichungstag der Anmeldung: 20.03.1996
(73) Patentinhaber: DaimlerChrysler AG, 70567 Stuttgart (DE)
(72) Erfinder: Korte, Magnus, Dipl.-Ing., D-71229 Leonberg (DE); Bäuerle, Emil, Dipl.-Ing., D-73732 Esslingen (DE); Holloh, Klaus-Dieter, Dipl.-Ing., D-71394 Kernen (DE); Schmidt, Erwin, Dipl.-Ing., D-74666 Baltmannsweiler (DE); Lamsbach, Siegfried, Dipl.-Ing., D-70563 Stuttgart (DE); Schneider, Eberhard, Dipl.-Ing., D-71336 Waiblingen (DE)

(56) Entgegenhaltungen:
- EP-A- 0 459 429
- EP-A- 0 608 522
- DE-C- 4 301 835

## Beschreibung

Die Erfindung betrifft eine Motorbremse für eine Dieselbrennkraftmaschine gemäß den im Oberbegriff des Patentanspruchs 1 angegebenen Merkmalen.

Motorbremssysteme für Nutzfahrzeugbrennkraftmaschinen mit einer in der Abgasleitung gesteuerten Motorbremsklappe sind hinreichend bekannt. Darüber hinaus sind zur weiteren Steigerung der Motorbremsleistung Konstantdrosseln als Dekompressionsventile bekannt, die während der Motorbremsphase ständig geöffnet sind.

In der DE 39 04 497 C1 ist eine Dekompressionsbremse beschrieben, die aus einer hydraulischen Betätigungsvorrichtung mit einem Hydraulikkolben und Hydraulikzylinder zur Steuerung eines auslaßseitigen Gaswechselventiles der Brennkraftmaschine besteht. Die Betätigung der hydraulischen Vorrichtung und damit des Auslaßventiles erfolgt durch die motoreigene Einspritzpumpe, indem die Strömungsverbindung zur Einspritzdüse durch eine Wegesteuerung unterbrochen, jedoch zur hydraulischen Vorrichtung beim Verdichtungstakt des Zünd-0T freigegeben wird. Das Auslaßventil wird um einen Spalt geöffnet und die durch die Brennkraftmaschine während des Kompressionshubes absorbierte Energie nicht an die Brennkraftmaschine während des Expansionshubes zurückgegeben.

Der Erfindung liegt die Aufgabe zugrunde, das Motorbremssystem der gattungsgemäßen Art dahingehend zu verbessern, daß über den gesamten Drehzahlbereich der Brennkraftmaschine eine den Erfordernissen optimal angepaßte und frei wählbare Bremsleistung erreicht wird.

Zur Lösung der Aufgabe dienen die im Kennzeichen des Patentanspruchs 1 angegebenen Merkmale.

Zur Betätigung des Dekompressionsventiles einen für magnetventilgesteuerte Einspritzventile vorgesehenen gemeinsamen Kraftstoffhochdruckspeicher (Common-Rail) heranzuziehen, der zugleich auch Teil des Einspritzsystems der Brennkraftmaschine darstellt, wird eine frei wählbare Bremsleistung durch Steuerung des öffnungs- bzw. Schließzeitpunktes des Dekompressionsventiles oder durch Regelung des Raildrucks ermöglicht, wobei vorausgesetzt wird, daß in der Motorbremsphase keine Einspritzungen erfolgen. Ferner ist eine selektive Aktivierung einzelner Zylinder der Brennkraftmaschine durchführbar. Somit ist durch eine gezielte Ansteuerung des Dekompressionsventiles über den ganzen Drehzahlbereich der Brennkraftmaschine eine optimale Bremsleistung erreichbar.

In den Unteransprüchen sind noch förderliche Weiterbildungen der Erfindung angegeben.

Die Erfindung ist in der Zeichnung dargestellt und anhand von drei Ausführungsbeispielen im folgenden näher erläutert. Es zeigen:
- Fig. 1: ein erfindungsgemäßes Motorbremssystem mit einem separaten Dekompressionsventil in Einfachausführung,
- Fig. 2: das Motorbremssystem mit einem zusätzlichen Steuerkolben, der mit dem Dekompressionsventil in Wirkverbindung steht und
- Fig. 3: das Dekompressionsventil, das zugleich auslaßseitiges Gaswechselventil ist.

In Fig. 1 ist ein einfaches Motorbremssystem für eine Dieselbrennkraftmaschine gezeigt, bei der eine geregelte Hochdruckpumpe 1 Kraftstoff unter hohem Druck ständig in einen Kraftstoffhochdruckspeicher fördert, der als gemeinsame Versorgungsleitung 2 (Common-Rail) für magnetventilgesteuerte Einspritzventile 3 ausgebildet ist.

Für jeden Zylinder ist neben dem Einspritzventil 3 und den den Gaswechsel steuernden Einlaß- und Auslaßventilen (nicht näher dargestellt) ein Dekompressionsventil 4 als zusätzliches Auslaßventil vorgesehen, das auf seiner Rückseite einen Betätigungskolben 5 mit einer das Dekompressionsventil 4 in seine Schließlage rückführenden Rückstellfeder 6 aufweist. Der Betätigungskolben 5 begrenzt einen Arbeitsraum 7, der durch ein von einem Steuergerät 8 elektronisch betätigtes Steuerventil 9 als 3/2-Wegeventil mit der gemeinsamen Versorgungsleitung 2 über eine Steuerleitung 10 verbindbar ist.

Das 3/2-Wegeventil steuert die Strömungsverbindung von der gemeinsamen Versorgungsleitung 2 zum Arbeitsraum 7 des Dekompressionsventiles 4 oder von dem Arbeitsraum 7 zum Niederdrucksystem über eine Niederdruckleitung 11. Die gemeinsame Versorgungsleitung 2 ist mit sämtlichen Einspritzventilen 3 zumindest einer Zylinderreihe der Brennkraftmaschine über Einspritzleitungen 12 und zusätzlich mit sämtlichen Dekompressionsventilen 4 dieser Zylinderreihe über die von den Einspritzleitungen 12 abzweigenden Steuerleitungen 10 verbunden, welche auch direkt von der Versorgungsleitung 2 wegführen können. Mit 13 ist eine von der Hochdruckpumpe 1 ausgehende und zur gemeinsamen Versorgungsleitung 2 führende Kraftstoffzuführleitung bezeichnet.

In Fig. 2 ist ein Ausführungsbeispiel gezeigt, bei dem ein mit dem Dekompressionsventil 4 in Wirkverbindung stehender Steuerkolben 14 angeordnet ist, dessen Kolbenboden 15 einen oberen Druckraum 16 begrenzt, welcher über das als 3/2-Wegeventil mit der gemeinsamen Versorgungsleitung 2 verbindbar ist. Der Steuerkolben 14 weist einen stufig ausgebildeten Steuerschieber mit einer ringförmigen Steuernut 18 im durchmessermäßig größeren Schieberteil 17 auf, während der dem Dekompressionsventil 4 zugewandte kleinere Schieberteil 19 gemeinsam mit einem Hydraulikzylinder 20 einen Ringzwischenraum 21 bildet, in den ein Leitungsabschnitt 10a der gabelförmig verlaufenden Steuerleitung 10 einmündet. Der andere Leitungsabschnitt 10b führt unter Zwischenschaltung des 3/2-Wegeventiles 9 in den Druckraum 16.

Der kleinere Schieberteil 19 weist eine kegelförmige Sitzfläche 23 auf, die auf einem entsprechend angepaßten Ventilsitz 24 aufliegt. In der dargestellten Ausführung ist die Strömungsverbindung von dem Leitungsabschnitt 10a über eine Verbindungsleitung 25 zum Arbeitsraum 7 des Dekompressionsventiles 4 unterbrochen. Der Steuerkolben 14 wird in Schließstellung gehalten, da die Druckangriffsfläche des Kolbenbodens 15 größer ist als die den Druckraum 16 begrenzende Druckschulter 26 am Kolbenschaft 17.

Wird der Druckraum 16 über das 3/2-Wegeventil 9 druckentlastet, was über die Verbindung zur Niederdruckleitung 11 erfolgt, so öffnet der Steuerkolben 14 unterstützt durch eine Druckfeder 27 den Zulauf zum Betätigungskolben 5 des Dekompressionsventiles 4, das von seinem Ventilsitz 28 abhebt. Der Zylinderdruck wird abgebaut.

Der Rücklauf, der über eine mit der Steuernut 18 am Steuerschieber 17 zusammenwirkende Rücklaufleitung 29 erfolgt, die einerseits mit der Verbindungsleitung 25 und andererseits mit der Niederdruckleitung 11 verbunden ist, wird dabei durch den Schieberteil 17 unterbrochen.

Sobald das Magnetventil 9 wieder umgeschaltet wird, wird der Steuerkolben 14 mit Druck beaufschlagt und der Zulauf zum Betätigungskolben 5 des Dekompressionsventiles 4 geschlossen und gleichzeitig der Rücklauf über die Steuernut 18 geöffnet. Der Arbeitsraum 7 wird druckentlastet und das Dekompressionsventil 4 durch die Rückstellfeder 6 geschlossen.

Diese Ausführung gemäß Fig. 2 hat gegenüber dem Beispiel nach Fig. 1 den Vorteil, daß durch die zusätzliche Anordnung eines Steuerkolbens zur Beaufschlagung des Dekompressionsventiles kleinere Steuermengen realisierbar und damit der Einsatz kleinerer Magnetventile möglich ist.

Bei dem Ausführungsbeispiel gemäß Fig. 3 entsprechen die Leitungsanordnungen und -verbindungen dem Ausführungsbeispiel nach Fig. 2, jedoch ist das Dekompressionsventil 4 zugleich das auslaßseitige Gaswechselventil.
Die Betätigung des Ventiles als Gaswechselventil erfolgt in üblicher Weise rein mechanisch über einen nockenbetätigten Kipphebel 30, der im Ventilschaft 31 zwischengeschaltet und bei Aktivierung des Ventiles als Dekompressionsventil von der mechanischen Betätigung abkoppelbar ist, das bedeutet, daß bei geöffnetem Ventil der Kipphebel 30 eine Ventilbetätigungsstellung einnimmt, bei der die nockenbetätigte Stößelstange 31 leerläuft.

Das schnell schaltende 3/2-Wegeventil 9 wird von dem elektronischen Steuergerät 8 angesteuert, das Signale, wie Drehzahl n, Last L Synchronisation S, Druck P in der gemeinsamen Versorgungsleitung 2 sowie sonstige Signal zu einem Steuersignal für die Magnetsteuerung des Dekompressionsventiles 4 verarbeitet. Die entsprechenden Sensoren sind mit 32, 33, 34 und 35 bezeichnet.

Die Regelung der Bremsleistung kann durch Regelung des Druckes im Kraftstoffdruckspeicher bzw. des Raildruckes, durch Steuerung des öffnungs- bzw. Schließzeitpunktes oder durch selektive Aktivierung einzelner Zylinder der Brennkraftmaschine erfolgen.

## Patentansprüche

1. Dieselbrennkraftmaschine mit einer Motorbremse, mit mindestens jeweils einem pro Zylinder angeordneten und den Gaswechsel steuernden Einlaß- und Auslaßventil sowie beim Verdichtungstakt im Bereich des Zünd-OT aktivierbaren Dekompressionsventil (4), mit einer den Kraftstoff über eine Einspritzleitung (12) zu einem Einspritzventil (3) fördernden Hochdruckpumpe (1) und einer von der Einspritzleitung (12) abzweigenden und zu dem Dekompressionsventil (4) hinführenden Steuerleitung (10) sowie mit einem im Motorbremsbetrieb die Strömungsverbindung zum Dekompressionsventil (4) hin freigebenden Steuerventil (9),
**dadurch gekennzeichnet,**
daß das Dekompressionsventil (4) zur Aktivierung durch das stromab der Abzweigung der Steuerleitung (10) von der Einspritzleitung (12) angeordnete Steuerventil (9) mit einem Kraftstoffhochdruckspeicher verbindbar ist, der als gemeinsame Versorgungsleitung (2) für alle Einspritzventile (3) vorgesehen ist, die durch Elektromagnetventile gesteuert sind, wobei die Verbindung vom Kraftstoffhochdruckspeicher zum jeweiligen Einspritzventil (3) stets erhalten bleibt.

2. Dieselbrennkraftmaschine nach Anspruch 1, mit einem in einem Hydraulikzylinder geführten und einen Arbeitsraum (7) begrenzenden Betätigungskolben (5) am Dekompressionsventil (4),
**dadurch gekennzeichnet,**
daß das als 3/2-Wegeventil ausgebildete Steuerventil (9) eine Strömungsverbindung von dem Kraftstoffhochdruckspeicher (2) zum Dekompressionsventil (4) oder eine Strömungsverbindung von dem Dekompressionsventil (4) zu einem Niederdrucksystem freigibt.

3. Dieselbrennkraftmaschine nach Anspruch 2,
**dadurch gekennzeichnet,**
daß ein stromab des 3/2-Wegeventiles verlaufender Abschnitt der Steuerleitung (10) direkt in den von dem Betätigungskolben (5) begrenzten Arbeitsraum (7) einmündet.

4. Dieselbrennkraftmaschine nach Anspruch 3,
**dadurch gekennzeichnet,**
daß sich die Steuerleitung (10) in Leitungsabschnitte (10a,10b) gabelt, von denen der das 3/2-Wegeventil enthaltende erste Leitungsbschnitt (10b) in einen von einem Steuerkolben (14) mit Steuerschieber (17,19) begrenzten Druckraum (16) und der zweite Leitungsabschnitt (10a) in einen den Steuerschieber (17,19) umgebenden und mit dem Dekompressionsventil (4) verbindbaren Ringzwischenraum (21) mündet.

5. Dieselbrennkraftmaschine nach Anspruch 4,
**dadurch gekennzeichnet,**
daß das kleinere Schieberteil (19) des stufig ausgebildeten Steuerschiebers (17,19) mit seiner kegelförmigen Sitzfläche (23) eine zum Arbeitsraum (7) des Dekompressionsventiles (4) führende Verbindungsleitung (25) verschließt, von der eine über eine im Steuerschieber (17,19) angeordnete Steuernut (18) zu dem Niederdrucksystem führende Rücklaufleitung (29) abzweigt.

6. Dieselbrennkraftmaschine nach Anspruch 5,
**dadurch gekennzeichnet,**
daß bei druckentlastetem Steuerkolben (14) der von seinem Ventilsitz (24) federkraftunterstützt abhebende Steuerschieber (17,19) einerseits eine Strömungsverbindung von dem Kraftstoffhochdruckspeicher (2) über die Steuer- und Verbindungsleitung (10,25) zum Dekompressionsventil (4) herstellt und andererseits den zuvor wirksamen Rücklauf durch den größeren Schieberteil (17) unterbricht.

7. Dieselbrennkraftmaschine nach Anspruch 1,
**dadurch gekennzeichnet,**
daß das Dekompressionsventil (4) von dem Auslaßventil räumlich getrennt angeordnet ist.

8. Dieselbrennkraftmaschine nach Anspruch 1,
**dadurch gekennzeichnet,**
daß das Dekompressionsventil (4) zugleich das den Gaswechsel mechanisch steuernde Auslaßventil ist, dessen mechanischer Antrieb (31) in der Dekompressionsphase abkoppelbar ist.

9. Dieselbrennkraftmaschine nach Anspruch 8,
**dadurch gekennzeichnet,**
daß zwischen einem Betätigungskolben (5) für das Dekompression-bzw. Auslaßventil und diesem Ventil selbst ein mechanisch angetriebener Kipphebel (30) zwischengeschaltet ist, der bei aktiviertem Dekompressionsventil (4) von einer nockenbetätigten Stößelstange (31) entkoppelt ist.

## Claims

1. Diesel internal-combustion engine with a motor brake with at least one intake, and one outlet, valve, per cylinder, these valves controlling gas-change, and with a decompression valve (4), which can be activated during a compression cycle which is in the ignition range, a high-pressure pump (1) which conveys fuel, via an injection conduit (12), to an injection valve (3), a control conduit (10), which branches off from the injection conduit (12) and leads to the decompression valve (4), and a control valve (9) which, during operation of the motor brake, frees the connection of flow in the direction of the decompression valve (4),
characterized in that
the decompression valve (4) can be connected, for activation, through the control valve (9), which is disposed downstream of the branch of the control conduit (10) of the injection conduit (12), to a high-pressure fuel storage means which is provided as a common supply line (2) for all injection valves (3), which are controlled by solenoid valves, whereby the connection between the high-pressure fuel storage means and the given injection valve (3) always remains.

2. Diesel internal-combustion engine with a motor brake, in accordance with claim 1, with an operating piston (5), on the decompression valve (4), which is guided in a hydraulic cylinder and which borders on a working space (7),
charactenzed in that
the control valve (9), developed as a 3/2 road valve, frees a connection of flow from the high-pressure fuel-storage means (2) to the decompression valve (4), or a connection of flow from the decompression valve (4) to a low-pressure system.

3. Diesel internal-combustion engine with a motor brake, in accordance with claim 2,
charactenzed in that
a section of the control conduit (10), which runs downstream of the 3,2 road valve, opens directly, into the working space (7) which is bordered on by the operating piston (5).

4. Diesel internal-combustion engine with a motor brake, in accordance with claim 3,
characterized in that
that the control conduit (10) bifurcates into conduit-sections (10a, 10b), conduit section (10b), which contains the 3/2 road valve, opening into a surge chamber (16) which is bordered by a control piston (14) with a slide valve servo piston (17, 19), and conduit section (10a) opening into a circular, intermediate space (21) which surrounds the slide valve servo piston (17, 19) and which can be connected to the decompression valve (4).

5. Diesel internal-combustion engine with a motor brake, in accordance with claim 4,
characterized in that
the smaller slider section (19), of the slide valve servo piston (17, 19), closes, with its conical seat (23), the connection conduit (25) from which a return pipe (29), leading to the low-pressure system, branches off by means of a control groove (18) which is disposed in the slide valve servo piston (17, 19), the said connection conduit (25) leading to the working space (7) ofthe decompression valve (4).

6. Diesel internal-combustion engine with a motor brake, in accordance with claim 5,
characterized in that
when the control piston (14) is balanced, the slide valve servo piston (17, 19), which lifts from its valve seat under the aid of spring tension, produces a flow connection from the high-pressure fuel storage means (2), via the control and connection conduit (10, 25), to the decompression valve (4), and also interrupts the previously active return flow through the larger slide valve section (17).

7. Diesel internal-combustion engine with a motor brake, in accordance with claim 1,
characterized in that
the decompression valve (4) is disposed spatially separated from the outlet valve.

8. Diesel internal-combustion engine with a motor brake, in accordance with claim 1,
characterized in that
the decompression valve (4) is also the outlet valve which mechanically controls the gas change, it being possible, during the decompression phase, to disengage the mechanical drive (31) of the said outlet valve.

9. Diesel internal-combustion engine with a motor brake, in accordance with claim 8,
characterized in that
a mechanically driven rocker arm (30) is connected in between an operating piston (5), for the decompression or outlet valve, and the latter valve itself, this rocker arm (30) being uncoupled, when the decompression valve (4) is activated, by a camcontrolled push rod (31).

## Revendications

1. Moteur diesel pourvu d'un dispositif de frein moteur et comprenant au moins une soupape d'admission et une soupape d'échappement par cylindre pour commander le remplacement des gaz, ainsi qu'une soupape de décompression (4) activable lors du temps de compression, dans la zone du point mort haut d'allumage, une pompe à haute pression (1) refoulant le carburant à travers une conduite d'injection (12) vers un injecteur (3) et une conduite de commande (10) dérivée de la conduite d'injection (12) et menant à la soupape de décompression (4), ainsi qu'une soupape de commande (9) qui, dans le mode frein moteur, libère la liaison d'écoulement vers la soupape de décompression (4),
caractérisé en ce que
la soupape de décompression (4) peut être reliée, en vue de son activation par la soupape de commande (9), laquelle est placée en aval de la dérivation de la conduite de commande (10) de la conduite d'injection (12), à un accumulateur de carburant à haute pression, lequel est prévu comme conduite d'alimentation commune (2) pour tous les injecteurs (3), commandés par des électrovannes, la liaison menant de l'accumulateur de carburant à haute pression à l'injecteur (3) concerné étant maintenue en permanence.

2. Moteur diesel selon la revendication 1, comprenant, sur la soupape de décompression (4), un piston d'actionnement (5) guidé dans un cylindre hydraulique et délimitant une chambre de travail (7),
caractérisé en ce que
la soupape de commande (9), réalisée comme une soupape à trois voies et deux positions, libère une liaison d'écoulement de l'accumulateur de carburant à haute pression (2) à la soupape de décompression (4) ou une liaison d'écoulement de la soupape de décompression (4) à un système basse pression.

3. Moteur diesel selon la revendication 2, caractérisé en ce qu'un tronçon de la conduite de commande (10) prévu en aval de la soupape à trois voies et deux positions, débouche directement dans la chambre de travail (7) délimitée par le piston d'actionnement (5).

4. Moteur diesel selon la revendication 3, caractérisé en ce que la conduite de commande (10) se divise à la façon d'une fourche en tronçons de conduite (10a, 10b) dont le premier tronçon (10b), contenant la soupape à trois voies et deux positions, débouche dans une chambre de pression (16) contenant un piston pilote (14) combiné à un tiroir de distribution (17, 19), et le second tronçon de conduite (10a) débouche dans une chambre annulaire intermédiaire (21) entourant le tiroir de distribution (17, 19) et pouvant être reliée à la soupape de dé compression (4).

5. Moteur diesel selon la revendication 4, caractérisé en ce que la plus petite partie de tiroir (19) du tiroir de distribution (17, 19) de forme étagée, ferme, par une surface conique d'appui (23), une conduite de liaison (25) menant à la chambre de travail (7) de la soupape de décompression (4) et d'où est dérivée une conduite de retour (29) menant à travers une gorge de distribution (18), agencée dans le tiroir de distribution (17, 19), au système basse pression.

6. Moteur diesel selon la revendication, 5, caractérisé en ce que, lorsque le piston pilote (14) n'est pas exposé à la pression, le tiroir de distribution (17, 19), sur lequel agit une force élastique, se lève de son siège de soupape (24), établit d'une part une liaison d'écoulement depuis l'accumuleur de carburant à haute pression (2) à travers la conduire de commande et de liaison (10, 25) à la soupape de décompression (4), et interrompt d'autre part, par la plus grande partie de tiroir (17), le retour utilisé précédemment.

7. Moteur diesel selon la revendication 1, caractérisé en ce que la soupape de décompression (4) est disposée séparée dans l'espace de la soupape d'échappement.

8. Moteur diesel selon la revendication 1, caractérisé en ce que la soupape de décompression (4) est en même temps la soupape d'échappement commandant mécaniquement le replacement des gaz, dont le dispositif mécanique de commande (31) peut être désaccouplé dans la phase de décompression.

9. Moteur diesel selon la revendication 8, caractérisé en ce qu'un culbuteur (30), commandé mécaniquement, est interposé entre un piston d'actionnement (5) de la soupape de décompression ou d'échappement et cette soupape elle-même, culbuteur qui est désaccouplé d'une tringle (31), actionnée par came, lorsque la soupape de décompresion (4) est activée.
